# EUROPÄISCHE PATENTSCHRIFT

(11) **EP 0 815 309 B1**
(45) Veröffentlichungstag und Bekanntmachung des Hinweises auf die Patenterteilung: **28.04.1999**
(21) Anmeldenummer: 95936957.0
(22) Anmeldetag: 23.11.1995
(51) Int. Cl.: D06G 3/00

(54) **VERFAHREN ZUM WENDEN UND ENDAUSFORMEN VON AUFBLASBAREN KÖRPERN**
PROCESS FOR REVERSING AND END SHAPING INFLATABLE BODIES
PROCEDE DE RETOURNEMENT ET DE FACONNAGE DEFINITIF DE CORPS GONFLABLES

(30) Priorität: 09.12.1994 DE 4443724
(43) Veröffentlichungstag der Anmeldung: 07.01.1998
(73) Patentinhaber: PHOENIX AIRBAG GmbH & Co. KG, 31137 Hildesheim (DE)
(72) Erfinder: ROEHL, Ernst, D-31141 Hildesheim (DE); LISSEWSKI, Klaus, D-21220 Seevetal (DE); PETERS, Rolf, D-21614 Buxtehude (DE); POLLMANN, Joachim, D-21629 Neu Wulmstorf (DE)
(86) Internationale Anmeldenummer: DE9501638
(87) Internationale Veröffentlichungsnummer: WO9617993

(56) Entgegenhaltungen:
- DE-A- 3 436 252
- DE-B- 2 557 155
- PATENT ABSTRACTS OF JAPAN vol. 15 no. 392 (C-0873) ,4.Oktober 1991 & JP,A,03 161568 (ASAHI CHEMICAL INDUSTRIES CO. LTD.) 11.Juli 1991,

## Beschreibung

Die Erfindung betrifft ein Verfahren zum Wenden und Endausformen von aufblasbaren Körpern aus Gewebe/n mit oder ohne Beschichtung, insbesondere von Luftsäcken (Airbags), unter Verwendung einer entsprechenden Vorrichtung.

Aus der textilverarbeitenden Industrie sind verschiedene Wendevorrichtungen für biegeschlaffe Gewebeteile bekannt (DE-B-25 57 155, DE-U-17 78 607). Solche Vorrichtungen sind jedoch für das Wenden und Endausformen von Luftsäcken jeder Konstruktion aufgrund der verwendeten Werkstoffe und der vorgegebenen geometrischen Form nicht einsetzbar. Beim Luftsack handelt es sich nämlich um ein großvolumiges textiles Gebilde mit kleinformatigen Öffnungen; diese Gegebenheit erschwert den Wendevorgang erheblich. Beim Wenden wird die Innenseite des Körpers bzw. Luftsackes durch eine Öffnung in dem Körper bzw. Luftsack so hindurchbewegt, daß sie danach die Außenseite bildet, die vorherige Außenseite jedoch die Innenseite ist. (siehe z.B. JP-A-3-161 568).

Aufgabe der vorliegenden Erfindung ist es daher, ein wirtschaftliches Verfahren für das Wenden von aufblasbaren Körpern, insbesondere von Luftsäcken, mittels einer dafür besonders geeigneten Vorrichtung bereitzustellen. Den Wendevorgang abschließend soll mit derselben Vorrichtung auch das Endausformen des Körpers bzw. Luftsackes vorgenommen werden. Dabei darf das Gewebe nicht übermäßig gedehnt werden. Weiterhin dürfen keine Falten zurückbleiben.

Gelöst wird diese Aufgabe durch ein Verfahren unter Verwendung einer Vorrichtung, umfassend
- ein Stülprohr, das den Körper bzw. Luftsack aufnimmt;
- einen Stempel, der mit einem Druckluftanschluß und einer Ausblasöffnung versehen ist, wobei der nach unten fahrende Stempel den Körper bzw. Luftsack unter gleichzeitigem Wenden des Körpers bzw. Luftsackes vollständig in das Stülprohr schiebt;
- ein Abdichtelement, welches die Oberkante des Stülprohres nach Ablauf der Stempelbewegung druckdicht abschließt; sowie
- eine Fangeinrichtung im Bereich des Stülprohrendes, in welcher der Körper bzw. Luftsack endgeformt wird, nachdem der mittels eines Druckluftstoßes durch den Stempel unter Aufblähen und Entfalten im gewendeten Zustand aus dem Stülprohr herausgetrieben wurde.
Zweckmäßigerweise wird ein Stempel verwendet, der folgende Kriterien erfüllt:
- Der Druckluftanschluß befindet sich im oberen Teil, insbesondere direkt am Stempelanfang.
- Im unteren Teil, und zwar direkt am Stempelende, ist ein Stülpkopf angeordnet, der mit einer oder mehreren Ausblasöffnung/en versehen ist, wobei der Druckluftanschluß über einen im Stempel enthaltenen Luftkanal mit der oder den Ausblasöffnung/en des Stülpkopfes verbunden ist. Ferner ragt der Stülpkopf im verschlossenen Zustand des Stülprohres in die Fangeinrichtung hinein.
- Im oberen Teil weist der Stempel ein Abdichtelement auf, insbesondere eine Dichtplatte aus Metall und/oder elastomerem Werkstoff.
Hinsichtlich des Stülprohres gelten zweckmäßigerweise folgende konstruktive Parameter:
- Das Stülprohr ist an seiner Oberkante mit einem Gleit-, Kugel- oder Rollenring versehen, dessen Form, Material und Oberfläche so gestaltet ist, daß dem Stülpvorgang nur minimale Reibungskräfte entgegengerichtet sind.
- Das Stülprohr ist im Übergangsbereich zwischen Stülprohrende und Fangeinrichtung derart ausgebildet, daß dem Ausformvorgang des Körpers bzw. Luftsackes nur ein geringer Widerstand entgegengesetzt wird.

Im Zusammenspiel von Stempel und Stülprohr ist es ferner vorteilhaft, wenn diese Vorrichtungsteile fest mit je einem horizontal verlaufenden Haltearm verbunden sind, wobei jeder Haltearm wiederum mit einer parallel zu Stempel und Stülprohr verlaufenden Führungschiene in Kontakt steht, und zwar unter vertikaler Verschiebbarkeit der Haltearme. Der Haltearm ist dabei zweckmäßigerweise direkt oberhalb des Abdichtelementes bzw. der Dichtplatte angeordnet; d.h., das Abdichtelement bzw. die Dichtplatte ist hier ein integriertes Teil des Haltearmes. In Verbindung mit diesem gesamten Anordnungsprinzip ist es besonders vorteilhaft, wenn das Stülprohr beim Einschieben des Körpers bzw. Luftsackes mittels eines Antriebes mit der halben Geschwindigkeit des Stempels nach unten bewegt wird.

Ferner ist es zweckmäßig, wenn eine Fangeinrichtung verwendet wird, die den Austritt des Körpers bzw. Luftsackes mittels eines horizontalen Bodens nach unten hin zwecks bei einer möglichst flachen Endausformung in radialer Richtung begrenzt. Von Vorteil ist es auch, wenn alternativ die Fangeinrichtung als Transporteinrichtung zur Entnahme des gewendeten und endgeformten Körpers bzw. Luftsackes ausgebildet ist.

Schließlich ist es von Vorteil, wenn zusätzliche Einrichtungen vorhanden sind, mit deren Hilfe der zur Ausformung des Körpers bzw. Luftsackes notwendige Zeitpunkt, Druck und Volumenstrom des Druckluftstoßes eingestellt werden.

Die Erfindung wird nun anhand eines Ausführungsbeispiels unter Bezugnahme auf schematische Zeichnungen erläutert. Es zeigen:
- Fig.1a: eine Schnittdarstellung eines Luftsackes unmittelbar nach der Konfektionierung;
- Fig. 1b: eine dreidimensionale Darstellung eines Luftsackes gemäß Fig. 1a;
- Fig. 2a: eine Schnittdarstellung eines gewendeten und endausgeformten Luftsackes;
- Fig. 2b: eine dreidimensionale Darstellung eines Luftsackes gemäß Fig. 2a;
- Fig. 3: eine Vorrichtung mit ausgefahrenem Stempel;
- Fig. 4: eine Vorrichtung, bei der der Stempel in das Stülprohr unter gleichzeitiger Aufnahme des Luftsackes in das Stülprohr eindringt;
- Fig. 5: eine Vorrichtung im geschlossenen Zustand des Stülprohres;
- Fig. 6: eine Vorrichtung im geschlossenen Zustand des Stülprohres unter Heraustreiben des gewendeten Luftsackes bei gleichzeitigem Auftreffen auf die Fangeinrichtung;
- Fig. 7: eine Vorrichtung im gewendeten und endgeformten Zustand des Luftsackes.
In Verbindung mit diesen Figuren gilt folgende Bezugsziffernliste:
- A: Luftsack (unmittelbar nach der Konfektionierung)
- B: Luftsack (gewendet, jedoch noch nicht endgeformt)
- C: Luftsack (gewendet und endgeformt)
- 1: Führungsschiene
- 1': Haltearm für den Stempel
- 1": Haltearm für das Stülprohr
- 2: Stülprohr
- 2': Oberkante (Öffnung) des Stülprohres
- 2": Übergangsbereich zwischen Stülprohrende und Fangeinrichtung
- 3: Fangeinrichtung
- 3': Boden der Fangeinrichtung
- 4: Stempel
- 4': Stempelanfang
- 4": Stempelende
- 5: Druckluftanschluß
- 5': Luftkanal
- 5": Ausblasöffnung/en
- 6: Abdichtelement (Dichtplatte)
- 7: Gleit-, Kugel- oder Rollenring
- 8: Stülpkopf

Nach Fig. 3 umfaßt die Vorrichtung eine Führungsschiene **1**, die mit zwei horizontal verlaufenden Haltearmen **1'** und **1"** ausgestattet ist, wobei diese Haltearme innerhalb der Führungsschiene mittels eines Antriebes vertikal verschiebbar sind.

Der Stempel **4** ist mit einem Abdichtelement **6** (hier Dichtplatte) versehen. Direkt oberhalb dieser Dichtplatte ist nun der Stempel fest mit dem Haltearm 1' verbunden. Am Stempelanfang **4'** befindet sich ein Druckluftanschluß **5**, während das Stempelende **4"** mit einem Stülpkopf **8** ausgestattet ist, der wiederum mit einer oder mehreren Ausblasöffnung/en **5"** versehen ist, wobei der Druckluftanschluß über einen im Stempel enthaltenen Luftkanal **5'** mit der oder den Ausblasöffnung/en des Stülpkopfes verbunden ist.

Das Stülprohr **2** selbst ist etwa in seinem mittigen Bereich fest mit dem Haltearm **1"** verbunden. An seiner Oberkante **2'** ist das Stülprohr **2** mit einem Gleit-, Kugel- oder Rollenring **7** versehen, dessen Form, Material und Oberfläche so gestaltet ist, daß dem Stülpvorgang nur minimale Reibungskräfte entgegengerichtet sind. Ferner ist das Stülprohr im Übergangsbereich **2"** zwischen Stülprohrende und Fangeinrichtung **3** derart ausgebildet, daß dem Ausformvorgang des Luftsackes **B** (Fig. 6) in den Zustand **C** (Fig.2a, 2b, 7) nur ein geringer Widerstand entgegengesetzt wird. Die Fangeinrichtung selbst ist mittels eines horizontalen Bodens **3'** nach unten hin zwecks einer möglichst flachen Endausformung des Luftsackes C in radialer Richtung begrenzt (Fig. 7).

Der mit der Öffnung über dem Stülprohr **2** plazierte Luftsack **A** (Fig. 1a, 1b) wird nun durch den nach unten fahrenden Stempel **4** mit dem Stülpkopf **8** in das Stülprohr **2** geschoben (Fig. 4). Das Stülprohr bewegt sich dabei mittels eines Antriebes mit der halben Geschwindigkeit des Stempels nach unten (in Pfeilrichtung gemäß Fig. 4). Dadurch wird das Einziehen des Luftsackes in das Stülprohr erleichtert und die Ausbildung scharfer Falten verhindert. Dieses wird unterstützt durch den an der Stülprohroberkante angebrachten form und werkstoffoptimierten Gleit-, Kugel-oder Rollenring.

Gemäß Fig. 5 bewegt sich der Stempel **4** relativ zum Stülprohr **2** soweit, bis sich der gesamte Luftsack **B** im bereits gewendeten Zustand im Stülprohr befindet. An diesem Endpunkt dichtet die Dichtplatte **6** das Stülprohr nach oben hin ab. In diesem verschlossenen Zustand ragt der Stülpkopf **8** in die Fangeinrichtung **3** hinein.

Nach Fig. 6 treibt nun ein starker Luftstoß (über den Druckluftanschluß **5**) durch den Luftkanal **5'** des Stempel **4** und durch die Ausblasöffnung/en **5"** des Stülpkopfes **8** den Luftsack **B** aus dem Stülprohr heraus. Beim Auftreffen des Luftsackes auf den horizontalen Boden **3'** der Fangeinrichtung **3** erfolgt dann das Aufblähen und Entfalten des Luftsackes.

Fig. 7 zeigt nun den gewendeten und endausgeformten Luftsack **C**, der dann aus der Fangeinrichtung **3** entnommen wird. Der Stempel **4** bewegt sich nun mit doppelter Geschwindigkeit des Stülprohres **2** nach oben (in Pfeilrichtung), und zwar unter Öffnung des Stülprohres (Ausgangszustand gemäß. Fig. 3).

## Patentansprüche

1. Verfahren zum Wenden und Endausformen von aufblasbaren Körpern aus Gewebe/n mit oder ohne Beschichtung, insbesondere von Luftsäcken (Airbags), unter Verwendung einer Vorrichtung, umfassend
- ein Stülprohr (2), das den Körper bzw. Luftsack aufnimmt;
- einen Stempel (4), der mit einem Druckluftanschluß (5) und einer Ausblasöffnung (5") versehen ist, wobei der nach unten fahrende Stempel den Körper bzw. Luftsack unter gleichzeitigem Wenden des Körpers bzw. Luftsackes vollständig in das Stülprohr (2) schiebt;
- ein Abdichtelement (6), welches die Oberkante (2') des Stülprohres (2) nach Ablauf der Stempelbewegung druckdicht abschließt; sowie
- eine Fangeinrichtung (3) im Bereich des Stülprohrendes, in welcher der Körper bzw. Luftsack endgeformt wird, nachdem er mittels eines Druckluftstoßes durch den Stempel (4) unter Aufblähen und Entfalten im gewendeten Zustand aus dem Stülprohr (2) herausgetrieben wurde.

2. Verfahren nach Anspruch 1, dadurch gekennzeichnet, daß ein Stempel (4) verwendet wird, bei dem sich der Druckluftanschluß (5) im oberen Teil, insbesondere direkt am Stempelanfang (4'), befindet.

3. Verfahren nach Anspruch 1 oder 2, dadurch gekennzeichnet, daß ein Stempel (4) verwendet wird, der im unteren Teil, und zwar direkt am Stempelende (4") mit einem Stülpkopf (8) versehen ist.

4. Verfahren nach Anspruch 3, dadurch gekennzeichnet, daß ein Stülpkopf (8) verwendet wird, der mit einer oder mehreren Ausblasöffnung/en (5") versehen ist, wobei der Druckluftanschluß (5) über einen im Stempel enthaltenen Luftkanal (5') mit der oder den Ausblasöffnung/en des Stülpkopfes verbunden ist

5. Verfahren nach einem der Ansprüche 1 bis 4, dadurch gekennzeichnet, daß ein Stempel (4) verwendet wird, der im oberen Teil ein Abdichtelement (6) aufweist, insbesondere eine Dichtplatte aus Metall und/oder elastomerem Werkstoff.

6. Verfahren nach einem der Ansprüche 1 bis 5, dadurch gekennzeichnet, daß ein Stempel (4) und ein Stülprohr (2) verwendet werden, die ;est mit je einem horizontal verlaufenden Haltearm (1', 1") verbunden sind, wobei jeder Haltearm wiederum mit einer parallel zu Stempel und Stülprohr verlaufenden Führungsschiene (1) in Kontakt steht, und zwar unter vertikaler Verschiebbarkeit der Haltearme innerhalb der Führungsschiene.

7. Verfahren nach Anspruch 5 und 6, dadurch gekennzeichnet, daß ein Stempel (4) verwendet wird, dessen Haltearm (1') direkt oberhalb des Abdichtelementes (6) bzw. der Dichtplatte angeordnet ist.

8. Verfahren nach einem der Ansprüche 1 bis 7, dadurch gekennzeichnet, daß das Stülprohr (2) beim Einschieben des Körpers bzw. Luftsackes mittels eines Antriebes mit der halben Geschwindigkeit des Stempels (4) nach unten bewegt wird.

9. Verfahren nach einem der Ansprüche 1 bis 8, dadurch gekennzeichnet, daß ein Stülprohr (2) verwendet wird, das an seiner Oberkante (2') mit einem Gleit-, Kugel- oder Rollenring (7) versehen ist, dessen Form, Material und Oberfläche so gestaltet ist, daß dem Stülpvorgang nur minimale Reibungskräfte entgegengerichtet sind.

10. Verfahren nach einem der Ansprüche 1 bis 9, dadurch gekennzeichnet, daß ein Stülprohr (2) verwendet wird, das im Übergangsbereich (2") zwischen Stülprohrende und Fangeinrichtung (3) derart ausgebildet ist, daß dem Ausformvorgang des Körpers bzw. Luftsackes nur ein geringer Widerstand entgegengesetzt wird.

11. Verfahren nach einem der Ansprüche 1 bis 10, dadurch gekennzeichnet, daß eine Fangeinrichtung (3) verwendet wird, die den Austritt des Körpers bzw. Luftsackes mittels eines horizontalen Bodens (3') nach unten hin zwecks einer möglichst flachen Endausformung in radialer Richtung begrenzt.

12. Verfahren nach einem der Ansprüche 1 bis 10, dadurch gekennzeichnet, daß eine Fangeinrichtung (3) verwendet wird, die als Transporteinrichtung zur Entnahme des gewendeten und endgeformten Körpers bzw. Luftsackes ausgebildet ist.

13. Verfahren nach einem der Ansprüche 1 bis 12, dadurch gekennzeichnet, daß zusätzliche Eindchtung/en verwendet werden, mit deren Hilfe der zur Ausformung des Körpers bzw. Luftsackes notwendige Zeitpunkt, Druck und Volumenstrom des Druckluftstoßes eingestellt werden.

14. Verfahren nach einem der Ansprüche 3 bis 13, dadurch gekennzeichnet, daß ein Stülpkopf (8) verwendet wird, der im verschlossenen Zustand des Stülprohres (2) in die Fangeinrichtung (3) hineinragt.

## Claims

1. A method of turning inflatable bodies of coated or uncoated fabric inside out and giving them their final shape, especially airbags, by the employment of a device comprising
- a reverser pipe (2) which receives the body or airbag;
- a ram (4) which is provided with a compressed-air terminal (5) and a blast opening (5"), so that the descending ram slides the body or airbag right into the reverser pipe (2), at the same time turning the body or airbag inside out;
- a seal (6) which at the conclusion of the motion of the ram seals off the top edge (2') of the reverser pipe (2) to be pressuretight; as well as
- a trap (3) in the region of the end of the reverser pipe, in which the body or airbag is given its final shape, after it has been driven out of the reverser pipe (2) by means of a blast of compressed air, whilst being inflated and unfolded in the inside-out state.

2. A method as in Claim 1, characterized in that a rain (4) is employed in which the compressed-air terminal (5) lies in the upper part, especially directly at the start (4') of the ram.

3. A method as in Claim 1 or 2, characterized in that a ram (4) is employed which in the lower part, that is, directly at the end (4") of the ram, is provided with a reverser-head (8).

4. A method as in Claim 3, characterized in that a reverser-head (8) is employed which is provided with one or more blast openings (5"), the compressed-air terminal (5) being connected via an air channel (5') contained in the ram, to the blast opening or openings in the reverser-head.

5. A method as in one of the Claims 1 to 4, characterized in that a ram (4) is employed which in the upper part exhibits a seal (6), especially a sealplate of metal and/or elastomeric material.

6. A method as in one of the Claims 1 to 5, characterized in that a ram (4) and a reverser pipe (2) are employed which are connected to respective holder-arms (1', 1") running horizontally, each holder-arm being again in contact with a guiderail (1) running in parallel with the ram and the reverser pipe, that is, with the holder-arms able to slide vertically inside the guiderail.

7. A method as in Claim 5 and 6, characterized in that a ram (4) is employed, the holder-arm (1') of which is arranged directly above the seal (6) or sealplate.

8. A method as in one of the Claims 1 to 7, characterized in that during the sliding in of the body or airbag the reverser pipe (2) is moved downwards by means of a drive at half the speed of the ram (4).

9. A method as in one of the Claims 1 to 8, characterized in that a reverser pipe (2) is employed which at its upper edge (2') is provided with a slidering or ball or roller ring (7) the shape, material and surface is so designed that only minimum frictional forces are opposed to the reversing process.

10. A method as in one of the Claims 1 to 9, characterized in that a reverser pipe (2) is employed which in the region (2") of transition between the end of the reverser pipe (2) and the trap (3) is formed in such a way that only a small resistance is opposed to the process of shaping the body or airbag.

11. A method as in one of the Claims 1 to 10, characterized in that for the purpose of the flattest possible final shaping in the radial direction a trap (3) is employed which limits the downwards escape of the body or airbag by means of a horizontal bottom (3').

12. A method as in one of the Claims 1 to 10, characterized in that a trap (3) is employed which is made as a transport mechanism for removal of the body or airbag after it has been turned inside out and given its final shape.

13. A method as in one of the Claims 1 to 12, characterized in that additional devices are employed by means of which that moment in time and that pressure and volumetric flow of the blast of compressed air are set, which are necessary to the shaping of the body or airbag.

14. A method as in one of the Claims 3 to 13, characterized in that a reverser-head (8) is employed which in the closed state of the reverser pipe (2) projects into the trap (3).

## Revendications

1. Procédé pour retourner et doter de leur forme définitive des corps gonflables en toile(s) avec ou sans revêtement, en particulier des coussins gonflables (airbags), avec mise en oeuvre d'un dispositif comprenant
- un tube de retournement (2), qui reçoit le corps ou le coussin gonflable;
- un poussoir (4), qui est muni d'un raccord à air comprimé (5) et d'un orifice de soufflage (5"), le poussoir en se déplaçant vers le bas enfonçant alors entièrement le corps ou le coussin gonflable dans le tube de retournement (2) en retournant simultanément le corps ou le coussin gonflable;
- un élément de fermeture étanche (6) qui, à l'issue du déplacement du poussoir, obture le tube de retournement (2) à son bord supérieur (2'), d'une façon tenant à la pression; ainsi que
- une structure d'emprisonnement (3) située dans la région de l'extrémité du tube de retournement et dans laquelle le corps ou le coussin gonflable est mis sous sa forme définitive, après qu'il a été expulsé du tube de retournement (2) au moyen d'une poussée d'air comprimé à travers le poussoir (4), tout en ayant été gonflé et déployé dans l'état retourné.

2. Procédé selon la revendication 1, caractérisé en ce que l'on utilise un poussoir (4) dont le raccord à air comprimé (5) se trouve dans la partie supérieure, en particulier directement à l'origine (4') du poussoir.

3. Procédé selon la revendication 1 ou 2, caractérisé en ce que l'on utilise un poussoir (4) qui est muni, dans la partie inférieure et plus précisément à son extrémité (4") directement, d'une tête de retournement (8).

4. Procédé selon la revendication 3, caractérisé en ce que l'on utilise une tête de retournement (8) qui est dotée d'un ou de plusieurs orifice(s) de soufflage (5"), le raccord à air comprimé (5) étant alors relié au ou aux orifice(s) de soufflage de la tête de retournement par l'intermédiaire d'un canal à air (5') contenu dans le poussoir.

5. Procédé selon l'une des revendications 1 à 4, caractérisé en ce que l'on utilise un poussoir (4) qui, dans la partie supérieure, comporte un élément de fermeture étanche (6), en particulier une plaque étanche en métal et/ou en une matière élastomère.

6. Procédé selon l'une des revendications 1 à 5, caractérisé en ce que l'on utilise un poussoir (4) et un tube de retournement (2) qui sont chacun reliés rigidement à un bras de support (1', 1") s'étendant horizontalement, chaque bras de support étant, pour sa part, en contact avec une glissière (1) qui s'étend parallèlement au poussoir et au tube de retournement, ceci avec une possibilité de coulissement en direction verticale des bras de support à l'intérieur de la glissière.

7. Procédé selon les revendications 5 et 6, caractérisé en ce que l'on utilise un poussoir (4) dont le bras de support (1') est disposé juste au-dessus de l'élément de fermeture étanche (6) ou de la plaque étanche.

8. Procédé selon l'une des revendications 1 à 7, caractérisé en ce que le tube de retournement (2), lors de l'introduction du corps ou du coussin gonflable, est déplacé vers le bas au moyen d'un système d'entraînement, à une vitesse égale à la moitié de la vitesse du poussoir (4).

9. Procédé selon l'une des revendications 1 à 8, caractérisé en ce que l'on utilise un tube de retournement (2) qui, à son bord supérieur (2'), est muni d'une bague lisse, d'une bague à billes ou d'une bague à galets (7), dont la forme, le matériau et la surface libre sont prévus tels, qu'il ne soit opposé que des forces de frottement minimales à l'opération de retournement.

10. Procédé selon l'une des revendications 1 à 9, caractérisé en ce que l'on utilise un tube de retournement (2) qui, dans la région de transition (2") entre l'extrémité du tube de retournement et la structure d'emprisonnement (3), présente une configuration telle, qu'il ne soit opposé qu'une faible résistance à l'opération de formage du corps ou du coussin gonflable.

11. Procédé selon l'une des revendications 1 à 10, caractérisé en ce que l'on utilise une structure d'emprisonnement (3) qui, au moyen d'un fond horizontal (3'), limite vers le bas, en direction radiale, la sortie du corps ou du coussin gonflable, en vue de le doter d'une forme définitive la plus plate possible.

12. Procédé selon l'une des revendications 1 à 10, caractérisé en ce que l'on utilise une structure d'emprisonnement (3) qui est conçue sous forme d'un dispositif de transport, pour l'enlèvement du corps ou du coussin gonflable retourné et mis sous sa forme définitive.

13. Procédé selon l'une des revendications 1 à 12, caractérisé en ce que l'on utilise des dispositifs additionnels, à l'aide desquels l'instant d'application, la pression et le débit volumique de la poussée d'air comprimé, requis pour le formage du corps ou du coussin gonflable, sont réglés.

14. Procédé selon l'une des revendications 3 à 13, caractérisé en ce que l'on utilise une tête de retournement (8) qui, dans l'état fermé du tube de retournement (2), pénètre dans la structure d'emprisonnement (3).
